# FASCICULE DE BREVET EUROPEEN

(11) **EP 2 911 012 B1**
(45) Date de publication et mention de la délivrance du brevet: **22.07.2020**
(21) Numéro de dépôt: 14156053.2
(22) Date de dépôt: 20.02.2014
(51) Int. Cl.: G04B 17/04

(54) **Oscillateur de pièce d'horlogerie**
Oszillator einer Uhr
Timepiece oscillator

(43) Date de publication de la demande: 26.08.2015
(73) Titulaire: CSEM Centre Suisse d'Electronique et de Microtechnique SA - Recherche et Développement, 2002 Neuchâtel (CH)
(72) Inventeur: Henein, Simon, 2000 Neuchâtel (CH); Kjelberg, Ivar, 1400 Yverdon-Les-Bains (CH)
(74) Mandataire: Vigand, Philippe

(56) Documents cités:
- EP-A1- 1 736 838
- EP-A1- 2 090 941
- EP-A2- 2 273 323
- WO-A1-2012/010408
- CH-A- 452 443

## Description

### Domaine technique

La présente invention se rapporte au domaine de l'horlogerie mécanique. Elle concerne, plus particulièrement un oscillateur rotatif avec pivot virtuel qui comprend :
- un élément de support destiné à permettre l'assemblage de l'oscillateur sur une pièce d'horlogerie,
- un balancier,
- une pluralité de lames flexible reliant l'élément support au balancier, et
- une serge montée solidaire du balancier.

### Etat de la technique

Dans les montres mécaniques, le temps est découpé en fractions par un organe de régulation qui est, usuellement à ce jour, un balancier-spiral. Ce dernier est composé de trois parties principales : le balancier qui joue le rôle de volant d'inertie, un arbre terminé par des pivots, qui permet de monter le balancier dans un bâti de pièce d'horlogerie et un ressort spiral qui produit un couple de rappel proportionnel au débattement angulaire du balancier.

La réduction des frottements des pivots permet directement de réduire leur usure, mais également d'améliorer la réserve de marche de la montre. De nombreux travaux ont été menés autour de ce sujet, concernant l'optimisation des paliers ou la lubrification des zones de pivotement.

Plus récemment, la demande EP1736838 au nom de la demanderesse, a décrit un oscillateur sans pivot, comprenant un volant d'inertie centré sur l'axe géométrique d'oscillation de l'oscillateur, ce volant étant relié au bâti du mouvement par quatre ressorts, se déformant au cours de l'oscillation et jouant le rôle de ressort spiral. Ce système, particulièrement intéressant au niveau de la réduction des frottements, puisqu'il ne comporte pas de pivot, est cependant limité. D'une part, son amplitude d'oscillation est limitée, inférieure ou égale à 5°. D'autre part, le guidage proposé par les lames flexibles, n'est pas optimal, l'axe géométrique d'oscillation pouvant souffrir des perturbations, en subissant des micro-déplacements, influençant l'isochronisme de l'organe réglant.

D' autres types d'oscillateurs sans pivot sont également décrits dans les documents EP 2 273 323 A2 et WO 2012/010408 A1. La présente invention a pour but de proposer un oscillateur reprenant les avantages des systèmes de l'état de la technique, mais exempt au moins partiellement de leurs inconvénients.

### Divulgation de l'invention

A cet effet, l'invention a pour objet un oscillateur rotatif à pivot virtuel, c'est-à-dire sans pivot physique au sens usuel du terme, qui comprend un élément de support destiné à permettre l'assemblage de l'oscillateur sur une pièce d'horlogerie, un balancier, une pluralité de lames flexibles reliant l'élément de support au balancier aptes à exercer un couple de rappel sur le balancier, et une serge montée solidaire du balancier.

En particulier, l'invention concerne deux réalisations alternatives d'un oscillateur, telles que définies par les revendications indépendantes 1 et 2 ainsi que deux microsystèmes alternatifs correspondants, tels que définis dans les revendications indépendantes 16 et 17.

D'autres caractéristiques avantageuses de l'invention sont définies dans les revendications dépendantes.

Par conséquent, l'invention permet d'assurer une rotation propre, c'est-à-dire dans laquelle l'axe d'oscillation est fixe, et sans frottements, si ce n'est ceux de l'air. On obtient ainsi des facteurs de qualité de l'oscillateur supérieurs de typiquement un ordre de grandeur par rapport aux oscillateurs de l'état de la technique, ce qui traduit une réduction de l'amortissement de l'oscillation. Cette rotation propre permet de produire sur l'oscillateur un couple de rappel quasiment proportionnel au débattement angulaire. On obtient un oscillateur mécanique capable d'offrir un grand potentiel d'augmentation de la réserve de marche d'une montre mécanique.

### Brève description des dessins

L'invention sera mieux comprise à la lecture de la description qui va suivre, des modes de réalisation, donnés à titre d'exemple et fait en référence aux dessins dans lesquels:
- la figure 1 montre une vue de dessus d'un oscillateur selon l'invention;
- la figure 2 montre une vue en perspective d'une partie d'un oscillateur selon un premier mode de réalisation de l'invention,
- la figure 3 est une vue en perspective d'une partie d'un oscillateur selon un deuxième mode de réalisation, et
- la figure 4 montre un détail de la figure 3.

### Mode(s) de réalisation de l'invention

La figure 1 montre un oscillateur 1 rotatif pour pièce d'horlogerie selon l'invention qui comprend un élément support 2 destiné à permettre son assemblage sur un bâti (non représenté) d'une montre mécanique. L'oscillateur 1 comprend encore un balancier 3, qui, dans cet exemple, comporte un élément de forme circulaire comprenant une ouverture centrale, à l'intérieur de laquelle prend place l'élément de support 2. Ce dernier est situé dans le plan du balancier 3, à proximité du centre du balancier 3 ou de son centre de gravité dans le cas d'un balancier non circulaire. L'élément de support 2 est relié au balancier 3 par une pluralité de lames flexibles reliant l'élément de support 2 au balancier 3. Une serge 4 est montée solidaire du balancier 3 pour donner une inertie suffisante à l'oscillateur 1.

La figure 1 présente un premier mode de réalisation de l'invention, dans lequel on a deux lames flexibles dont une première lame 51 disposée dans un premier plan perpendiculaire au plan de l'oscillateur 1, et une deuxième lame 53 disposée dans un deuxième plan perpendiculaire au plan de l'oscillateur 1 et sécant avec le premier plan. Les première 51 et deuxième 53 lames sont avantageusement de géométrie identique.

On définit que la hauteur des lames est la dimension perpendiculaire au plan du balancier 3. La longueur de la lame est naturellement la dimension située dans le plan du balancier 3, selon l'axe longitudinal de la lame, et l'épaisseur est la dimension perpendiculaire à la longueur, dans le plan du balancier 3. L'épaisseur est réduite de manière à donner aux lames une flexibilité dans le plan du balancier 3. La hauteur des lames est définie de manière à offrir une rigidité suffisante pour maintenir le balancier 3 dans le même plan que l'élément de support 2 lorsque l'oscillateur 1 est assemblé sur le bâti.

Les premier et deuxième plans se croisent selon une droite qui passe aux 7/8^{ème} de la longueur de chaque lame 51 et 53 et qui définit un axe virtuel d'oscillation 7 de l'oscillateur 1.

En matière de structure flexible, il a été montré que la configuration dans laquelle des lames flexibles se croisent en un point situé aux 7/8^{ème} de leur longueur est optimale, car elle permet d'obtenir une rotation propre et sans frottement autour de son axe virtuel d'oscillation 7 et en minimisant le déplacement de cet axe. De plus, un tel oscillateur 1 présente avantageusement un couple de rappel quasiment proportionnel au débattement angulaire du balancier, qui est typiquement de 20°.

Dans un deuxième mode de réalisation avantageux proposé aux figures 3 et 4, la pluralité de lames flexibles comporte une paire formée d'une première 51 et d'une deuxième 52 lames disposées dans le premier plan perpendiculaire au plan de l'oscillateur 1. Les première 51 et deuxième 52 lames sont de géométrie identique. La pluralité de lames comporte aussi une troisième lame 53 disposée dans le deuxième plan perpendiculaire au plan de l'oscillateur 1, et sécant avec le premier plan. La troisième lame 53 est intercalée entre la première 51 et la deuxième 52 lames et présente une hauteur double de celle de la première 51 ou de la deuxième 52 lame. La figure 4 montre une vue de côté des lames flexible dans laquelle on note clairement la disposition des lames flexibles et la différence de hauteur des lames.

La mise en oeuvre d'une pluralité de lames flexible, particulièrement dans la configuration du deuxième mode de réalisation, permet d'augmenter la rigidité hors plan du pivot virtuel. Pour une rigidité donnée du pivot virtuel autour de l'axe virtuel d'oscillation 7, la géométrie des lames est adaptée de façon à maintenir la rigidité du pivot constante tout en gardant la symétrie de la rigidité par rapport au plan moyen du balancier.

Le balancier 3 présente une forme lui permettant d'être centré et équilibré autour de l'axe géométrique d'oscillation 7. Aussi, dans la configuration particulière illustrée à titre d'exempte, si son pourtour extérieur est circulaire, son pourtour intérieur qui définit l'ouverture centrale, définit un polygone de symétrie d'ordre N autour de l'axe d'oscillation virtuel 7. A une première de leur extrémité 51A, 52A et 53A, les lames sont respectivement positionnées perpendiculairement à et au milieu de deux côtés du polygone.

Dans les exemples particuliers illustrés sur les figures, le pourtour intérieur 31 du balancier 3 présente une forme issue de la superposition d'un carré et d'une croix grecque, dont les bras se croisent en leur milieu et sont équidistants, les axes des bras de la croix passant par les angles du carré à bras identiques dont les angles du carré et les bras de la croix sont alignés.

L'élément de support 2 présente deux faces sensiblement parallèles, respectivement, aux deux côtés du polygone recevant les lames, de sorte que, à leur deuxième extrémité 51B, 52B et 53B, les lames sont également positionnées perpendiculairement aux faces de l'élément de support. Elles peuvent être également positionnées au milieu desdites faces.

Dans la configuration proposée, les premier et deuxième plans contenant les lames sont perpendiculaires. En d'autres termes, la face de l'élément de support 2 et le côté du polygone reliant une même lame, sont parallèles.

L'élément de support 2 permet d'assembler l'oscillateur 1 sur le bâti (non représenté) d'une montre mécanique, via des moyens de fixation 21, par exemple des trous, qui peuvent également être conformés de manière à fournir des moyens d'indexation de la position de l'oscillateur 1.

La serge 4 est positionnée solidairement sur le pourtour extérieur du balancier 3. Elle est réalisée dans un matériau de densité supérieure à la densité du matériau du balancier 3, afin de donner à l'oscillateur 1 une inertie suffisante. Dans l'exemple proposé, la serge 4 est un anneau, mais on pourrait envisager d'avoir une pluralité de massettes, réparties régulièrement autour du balancier 3.

Afin d'ajuster et éventuellement corriger l'équilibrage de l'oscillateur 1, le balancier 3 comprend une pluralité de logements 32, avantageusement circulaires, recevant chacun une masselotte 6. Les logements 32 sont régulièrement répartis sur le balancier 3, et disposés préférablement à équidistance de l'axe géométrique d'oscillation 7. Chacune des masselottes 6 présente un centre de gravité positionné de manière excentrique par rapport à chaque logement 32. Ainsi, en ajustant la position angulaire des masselottes 6 dans leur logement 32, on peut régler la position du centre de gravité de l'oscillateur 1, de manière à ce qu'il soit parfaitement centré sur l'axe géométrique d'oscillation 7.

Comme on peut mieux le voir sur la figure 3, le balancier 3 est structuré de manière à définir, à chaque logement 32, un élément élastique 33 prenant place au moins partiellement dans ledit logement 32. Sur les figures 1 et 2, on voit les masselottes 6 disposées dans les logements 32. Les éléments élastiques 33 permettent de maintenir les masselottes 6, en exerçant sur elles une force de précontrainte générée par la déformation des éléments élastiques 33 tendant à maintenir les masselottes 6 dans leur logement 32.

On pourra avantageusement réaliser la serge 4 et les masselottes 6 dans un même matériau de densité supérieure à celle du matériau du balancier 3.

Selon un aspect particulièrement intéressant de l'invention, l'élément de support 2, le balancier 3 y inclus les éléments élastiques 33, et les lames flexibles 51, et 53 ou 51, 52 et 53 selon les cas proposés, sont de fabrication monolithique. Un tel microsystème 8, illustré sur la figure 3, peut être réalisé en silicium, par des techniques de gravure profonde. On peut ainsi obtenir la précision requise pour l'usinage des lames flexibles 51, 52 et 53, qui ne sont séparées, typiquement, que de quelques microns.

Selon un mode de réalisation de l'invention, le microsystème 8 est réalisé en silicium et la serge 4 est en or. Ils sont assemblés au niveau wafer par thermocompression. Ceci permet un assemblage beaucoup plus précis que par les méthodes conventionnelles.

Avec un microsystème 8 réalisé en silicium, on peut compenser la dérive thermique affectant les lames flexibles de l'oscillateur 1, en revêtant ces dernières d'un revêtement en un matériau présentant un coefficient de d'élasticité thermique du module d'Young inverse de celui du silicium. Le matériau choisi est typiquement du SiO₂. L'épaisseur du revêtement est déterminée de manière à corriger la constante de raideur des lames flexibles 51 et 53, le cas échéant 52, pour réduire, voire annuler, sa dépendance aux variations de température. On peut également, en modulant la constante de raideur des lames flexibles compenser la dérive thermique de l'inertie du balancier 3 de manière à obtenir une fréquence d'oscillation aussi indépendante que possible de la température, dans le domaine d'utilisation prévu. En pratique, l'ensemble de la surface extérieure de l'oscillateur 1 peut être oxydé et comporter une couche de SiO₂, même si le rôle de ce revêtement est essentiellement utile sur les lames flexibles 51, 52, 53.

L'homme du métier saura adapter l'oscillateur 1 décrit ci-dessus de manière à disposer, sur les parties destinées à être en mouvement, un organe ayant la fonction usuelle d'une cheville de plateau, pour coopérer avec un échappement.

En outre, le nombre de lames flexibles présenté dans les exemples décrits ci-dessus, n'est pas limitatif et l'homme du métier saura adapter le nombre de lames flexibles et leur arrangement en fonction de ses besoins. Le nombre maximum de lames étant défini par un compromis entre l'encombrement accordé au système (notamment d'un point de vue esthétique) et la stabilité du système.

Aisément, on pourra ainsi avoir 4 ou 5 lames flexibles qui seront dimensionnées et disposées de manière à ce que la rigidité qu'elles confèrent soit arrangée symétriquement par rapport au plan moyen du balancier.

Par exemple, on peut avoir 4 lames flexibles identiques, disposées de part et d'autre du plan moyen du balancier, une première paire de ces lames étant dans le premier plan et une deuxième paire de ces lames étant dans le deuxième plan mentionnés ci-dessus. Les lames d'une paire peuvent être du même côté du plan moyen ou de part et d'autre de ce plan.

Dans une configuration à 5 lames, on s'inspirera typiquement du mode de réalisation à 3 lames, avec une lame flexible située dans le premier plan, intercalée entre deux paires de lames flexibles situées dans le deuxième plan, la somme des hauteurs des lames flexibles situées dans le deuxième plan étant égale à la hauteur de la lame flexible située dans le premier plan.

## Revendications

1. Oscillateur (1) rotatif pour pièce d'horlogerie comprenant:
- un élément de support (2) destiné à permettre l'assemblage de l'oscillateur (1) sur une pièce d'horlogerie,
- un balancier (3),
- une pluralité de lames flexibles reliant l'élément de support (2) au balancier (3) et aptes à exercer un couple de rappel sur le balancier (3),
- une serge (4) montée solidaire du balancier (3),
la pluralité de lames flexibles comportant au moins deux lames flexibles dont une première (51) lame disposée dans un premier plan perpendiculaire au plan de l'oscillateur (1), et une deuxième (53) lame disposée dans un deuxième plan perpendiculaire au plan de l'oscillateur (1) et sécant avec le premier plan,
les première (51) et deuxième (53) lames étant de géométrie identique, et **caractérisé en ce que** l'axe géométrique d'oscillation (7) de l'oscillateur (1) est défini par l'intersection du premier plan et du deuxième plan, ledit axe géométrique d'oscillation (7) croisant les première (51) et deuxième (53) lames aux 7/8ème de leur longueur respective.

2. Oscillateur (1) rotatif pour pièce d'horlogerie comprenant:
- un élément de support (2) destiné à permettre l'assemblage de l'oscillateur (1) sur une pièce d'horlogerie,
- un balancier (3),
- une pluralité de lames flexibles (51, 52, 53) reliant l'élément de support (2) au balancier (3) et aptes à exercer un couple de rappel sur le balancier (3),
- une serge (4) montée solidaire du balancier (3),
la pluralité de lames flexibles comportant une paire formée d'une première (51) et d'une deuxième (52) lames disposées dans un premier plan perpendiculaire au plan de l'oscillateur (1),
les première (51) et deuxième (52) lames étant de géométrie identique,
**caractérisé en ce que** la pluralité de lames flexibles comporte aussi une troisième (53) lame disposée dans un deuxième plan perpendiculaire au plan de l'oscillateur (1) et sécant avec le premier plan, ladite troisième (53) lame étant intercalée entre la première (51) et la deuxième (52) lame et présentant une hauteur double de celle de la première (51) ou de la deuxième (52)lame,
et **en ce que** l'axe géométrique d'oscillation (7) de l'oscillateur (1) est défini par l'intersection du premier plan et du deuxième plan, ledit axe géométrique d'oscillation (7) croisant les première (51) et deuxième (52) lames et la troisième (53) lame aux 7/8ème de leur longueur respective.

3. Oscillateur (1) rotatif selon les revendications 1 ou 2, **caractérisé en ce que** le balancier (3) comprend une pluralité des logements (32) recevant chacun une masselotte (6), lesdits logements (32) étant régulièrement répartis sur le balancier (3), et disposés à équidistance de l'axe géométrique d'oscillation (7).

4. Oscillateur (1) rotatif selon la revendication 3, **caractérisé en ce que** chacune des masselottes (6) présente un centre de gravité positionné de manière excentrique dans chaque logement (32).

5. Oscillateur (1) rotatif selon la revendication 3, **caractérisé en ce que** le balancier (3) est structuré de manière à définir, à chaque logement (32), un élément élastique (33) prenant place au moins partiellement dans ledit logement (32).

6. Oscillateur (1) rotatif selon l'une des revendications précédentes, **caractérisé en ce que** l'élément de support (2), le balancier (3) y inclus lesdits éléments élastiques (33), et les lames flexibles (51, 52, 53) sont de fabrication monolithique.

7. Oscillateur (1) rotatif selon la revendication 6, **caractérisé en ce que** l'élément de support (2), le balancier (3) y inclus lesdits éléments élastiques (33), et les lames flexibles (51, 52, 53) sont réalisés en silicium.

8. Oscillateur (1) rotatif selon la revendication 7, **caractérisé en ce que** les lames flexibles (51, 52, 53) sont dotées d'un revêtement en SiO2.

9. Oscillateur (1) rotatif selon la revendication 8, **caractérisé en ce que** l'épaisseur du revêtement en SiO2 est déterminée de manière à compenser, au moins partiellement, la dérive thermique du coefficient d'élasticité du module de Young des lames flexibles (51, 52, 53).

10. Oscillateur (1) rotatif selon la revendication 8, **caractérisé en ce que** l'épaisseur du revêtement en SiO2 est déterminée de manière a compenser au moins partiellement la dérive thermique de l'inertie du balancier (3).

11. Oscillateur (1) rotatif selon les revendications 1 ou 2, **caractérisé en ce que** la serge (4) est réalisée dans un matériau de densité supérieure à la densité du matériau du balancier (3), la serge (4) étant solidaire du balancier (3) et présentant une symétrie centrale, dont le centre est l'axe géométrique d'oscillation (7) de l'oscillateur (1).

12. Oscillateur (1) rotatif selon la revendication 11, **caractérisé en ce que** ledit oscillateur (1) présente un pourtour circulaire concentrique à l'axe géométrique d'oscillation (7).

13. Oscillateur (1) rotatif selon la revendication 11, **caractérisé en ce que** la serge (4) définit un anneau segmenté ou monolithique.

14. Oscillateur (1) rotatif selon les revendications 3 et 13, **caractérisé en ce que** la serge (4) et les masselottes (6) sont réalisées dans le même matériau de densité supérieur au matériau du balancier (3).

15. Oscillateur (1) rotatif selon les revendications 7 et 14, **caractérisé en ce que** le balancier (3) est en silicium et la serge (4) en or, le balancier (3) et la serge (4) étant assemblés par thermocompression.

16. Microsystème (8) adapté pour être mis en oeuvre dans un oscillateur (1) selon la revendication 6, réalisé en silicium monolithique et comprenant :
- un élément de support (2) destiné à permettre l'assemblage de l'oscillateur (1) sur une pièce d'horlogerie,
- un balancier (3),
- une pluralité de lames flexibles reliant l'élément de support (2) au balancier (3) et aptes à exercer un couple de rappel sur le balancier (3),
et dans lequel la pluralité de lames flexibles comporte au moins deux lames flexibles dont une première (51) lame disposée dans un premier plan perpendiculaire au plan de l'oscillateur (1), et une deuxième (53) lame est disposée dans un deuxième plan perpendiculaire au plan de l'oscillateur (1) et sécant avec le premier plan, les première (51) et deuxième (53) lames étant de géométrie identique, l'axe géométrique d'oscillation (7) de l'oscillateur (1) étant défini par l'intersection du premier plan et du deuxième plan, ledit axe géométrique d'oscillation (7) croisant les première (51) et deuxième (53) lames aux 7/8ème de leur longueur respective.

17. Microsystème (8) adapté pour être mis en oeuvre dans un oscillateur (1) selon la revendication 6, réalisé en silicium monolithique et comprenant :
- un élément de support (2) destiné à permettre l'assemblage de l'oscillateur (1) sur une pièce d'horlogerie,
- un balancier (3),
- une pluralité de lames flexibles reliant l'élément de support (2) au balancier (3) et aptes à exercer un couple de rappel sur le balancier (3),
et dans lequel la pluralité de lames flexibles comporte une paire formée d'une première (51) et d'une deuxième (52) lames disposées dans un premier plan perpendiculaire au plan de l'oscillateur (1), les première (51) et deuxième (52) lames étant de géométrie identique, la pluralité de lames flexibles comporte aussi une troisième (53) lame disposée dans un deuxième plan perpendiculaire au plan de l'oscillateur (1) et sécant avec le premier plan, ladite troisième (53) lame étant intercalée entre la première (51) et la deuxième (52) lame et présentant une hauteur double de celle de la première (51) ou de la deuxième (52) lame, et en ce que l'axe géométrique d'oscillation (7) de l'oscillateur (1) est défini par l'intersection du premier plan et du deuxième plan, ledit axe géométrique d'oscillation (7) croisant les première (51) et deuxième (52) lames et la troisième (53) lame aux 7/8ème de leur longueur respective.

## Patentansprüche

1. Rotationsoszillator (1) für Uhr, umfassend:
- ein Trägerelement (2), das bestimmt ist, die Verbindung des Oszillators (1) auf einer Uhr zu gestatten,
- eine Unruh (3),
- eine Vielzahl flexibler Klingen, welche das Trägerelement (2) mit der Unruh (3) verbinden und imstande sind, eine Rückstellkraft auf die Unruh (3) auszuüben,
- einen Radkranz (4), der mit der Unruh (3) fest verbunden angebracht ist,
wobei die Vielzahl flexibler Klingen mindestens zwei flexible Klingen aufweist, von denen eine erste (51) Klinge in einer ersten Ebene senkrecht zur Ebene des Oszillators (1) angeordnet ist und eine zweite (53) Klinge in einer zweiten Ebene senkrecht zur Ebene des Oszillators (1) und schneidend mit der ersten Ebene angeordnet ist,
wobei die erste (51) und zweite (53) Klinge geometrisch identisch sind, und **dadurch gekennzeichnet, dass** die geometrische Oszillationsachse (7) des Oszillators (1) durch den Schnittpunkt der ersten Ebene und der zweiten Ebene bestimmt ist, wobei die geometrische Oszillationsachse (7) die erste (51) und zweite (53) Klinge bei 7/8 ihrer jeweiligen Länge kreuzt.

2. Rotationsoszillator (1) für Uhr, umfassend:
- ein Trägerelement (2), das zur Verbindung des Oszillators (1) auf einer Uhr bestimmt ist,
- eine Unruh (3),
- eine Vielzahl flexibler Klingen (51, 52, 53), welche das Trägerelement (2) mit der Unruh (3) verbinden und imstande sind, eine Rückstellkraft auf die Unruh (3) auszuüben,
- einen Radkranz (4), der mit der Unruh (3) fest verbunden angebracht ist,
wobei die Vielzahl flexibler Klingen ein Paar, gebildet von einer ersten (51) und von einer zweiten (52) Klinge, aufweist, die in einer ersten Ebene senkrecht zur Ebene des Oszillators (1) angeordnet sind, wobei die erste (51) und zweite (52) Klinge geometrisch identisch sind,
**dadurch gekennzeichnet, dass** die Vielzahl flexibler Klingen auch eine dritte (53) Klinge aufweist, die in einer zweiten Ebene senkrecht zur Ebene des Oszillators (1) und schneidend mit der ersten Ebene angeordnet ist, wobei die dritte (53) Klinge zwischen der ersten (51) und der zweiten (52) Klinge angeordnet ist und eine doppelte Höhe wie die der ersten (51) oder der zweiten (52) Klinge aufweist,
und dass die geometrische Oszillationsachse (7) des Oszillators (1) durch den Schnittpunkt der ersten Ebene und der zweiten Ebene bestimmt ist, wobei die geometrische Oszillationsachse (7) die erste (51) und zweite (52) Klinge und die dritte (53) Klinge bei 7/8 ihrer jeweiligen Länge kreuzt.

3. Rotationsoszillator (1) nach den Ansprüchen 1 oder 2, **dadurch gekennzeichnet, dass** die Unruh (3) eine Vielzahl von Aufnahmen (32) umfasst, die jeweils ein Gewichtchen (6) aufnehmen, wobei die Aufnahmen (32) gleichmäßig auf der Unruh (3) verteilt und in gleichem Abstand von der geometrischen Oszillationsachse (7) angeordnet sind.

4. Rotationsoszillator (1) nach Anspruch 3, **dadurch gekennzeichnet, dass** jedes der Gewichtchen (6) ein Schwerkraftzentrum aufweist, das in jeder Aufnahme (32) exzentrisch angeordnet ist.

5. Rotationsoszillator (1) nach Anspruch 3, **dadurch gekennzeichnet, dass** die Unruh (3) derart strukturiert ist, dass bei jeder Aufnahme (32) ein elastisches Element (33) bestimmt ist, das mindestens zum Teil in der Aufnahme (32) platziert ist.

6. Rotationsoszillator (1) nach einem der vorangehenden Ansprüche, **dadurch gekennzeichnet, dass** das Trägerelement (2), die Unruh (3), die elastischen Elemente (33) inbegriffen, und die flexiblen Klingen (51, 52, 53) monolithisch hergestellt sind.

7. Rotationsoszillator (1) nach Anspruch 6, **dadurch gekennzeichnet, dass** das Trägerelement (2), die Unruh (3), die elastischen Elemente (33) inbegriffen, und die flexiblen Klingen (51, 52, 53) aus Silizium hergestellt sind.

8. Rotationsoszillator (1) nach Anspruch 7, **dadurch gekennzeichnet, dass** die flexiblen Klingen (51, 52, 53) mit einer Beschichtung aus SiO₂ versehen sind.

9. Rotationsoszillator (1) nach Anspruch 8, **dadurch gekennzeichnet, dass** die Stärke der Beschichtung aus SiO₂ derart bestimmt ist, dass die Temperaturdrift des Elastizitätskoeffizienten des Young-Moduls der flexiblen Klingen (51, 52, 53) mindestens zum Teil ausgeglichen wird.

10. Rotationsoszillator (1) nach Anspruch 8, **dadurch gekennzeichnet, dass** die Stärke der Beschichtung aus SiO₂ derart bestimmt ist, dass die Temperaturdrift der Trägheit der Unruh (3) mindestens zum Teil ausgeglichen wird.

11. Rotationsoszillator (1) nach den Ansprüchen 1 oder 2, **dadurch gekennzeichnet, dass** der Radkranz (4) aus einem Material mit einer höheren Dichte als die Dichte des Materials der Unruh (3) hergestellt ist, wobei der Radkranz (4) mit der Unruh (3) fest verbunden ist und eine zentrale Symmetrie aufweist, deren Zentrum die geometrische Oszillationsachse (7) des Oszillators (1) ist.

12. Rotationsoszillator (1) nach Anspruch 11, **dadurch gekennzeichnet, dass** der Oszillator (1) einen kreisförmigen, zur geometrischen Oszillationsachse (7) konzentrischen Umfang aufweist.

13. Rotationsoszillator (1) nach Anspruch 11, **dadurch gekennzeichnet, dass** der Radkranz (4) ein segmentierter oder kontinuierlicher Ring ist.

14. Rotationsoszillator (1) nach den Ansprüchen 3 und 13, **dadurch gekennzeichnet, dass** der Radkranz (4) und die Gewichtchen (6) aus demselben Material höherer Dichte als das Material der Unruh (3) hergestellt sind.

15. Rotationsoszillator (1) nach den Ansprüchen 7 und 14, **dadurch gekennzeichnet, dass** die Unruh (3) aus Silizium ist und der Radkranz (4) aus Gold, wobei die Unruh (3) und der Radkranz (4) durch Thermokompression verbunden sind.

16. Mikrosystem (8), das zur Umsetzung in einem Oszillator (1) nach Anspruch 6 geeignet ist, hergestellt aus monolithischem Silizium und umfassend:
- ein Trägerelement (2), das bestimmt ist, die Verbindung des Oszillators (1) auf einer Uhr zu gestatten,
- eine Unruh (3),
- eine Vielzahl flexibler Klingen, welche das Trägerelement (2) mit der Unruh (3) verbinden und imstande sind, eine Rückstellkraft auf die Unruh (3) auszuüben,
und wobei die Vielzahl flexibler Klingen mindestens zwei flexible Klingen aufweist, von denen eine erste (51) Klinge in einer ersten Ebene senkrecht zur Ebene des Oszillators (1) angeordnet ist und eine zweite (53) Klinge in einer zweiten Ebene senkrecht zur Ebene des Oszillators (1) und schneidend mit der ersten Ebene angeordnet ist, wobei die erste (51) und zweite (53) Klinge geometrisch identisch sind, wobei die geometrische Oszillationsachse (7) des Oszillators (1) durch den Schnittpunkt der ersten Ebene und der zweiten Ebene bestimmt ist, wobei die geometrische Oszillationsachse (7) die erste (51) und zweite (53) Klinge bei 7/8 ihrer jeweiligen Länge kreuzt.

17. Mikrosystem (8), das zur Umsetzung in einem Oszillator (1) nach Anspruch 6 geeignet ist, hergestellt aus monolithischem Silizium und umfassend:
- ein Trägerelement (2), das zur Verbindung des Oszillators (1) auf einer Uhr bestimmt ist,
- eine Unruh (3),
- eine Vielzahl flexibler Klingen, welche das Trägerelement (2) mit der Unruh (3) verbinden und imstande sind, eine Rückstellkraft auf die Unruh (3) auszuüben,
und wobei die Vielzahl flexibler Klingen ein Paar, gebildet von einer ersten (51) und von einer zweiten (52) Klinge, aufweist, die in einer ersten Ebene senkrecht zur Ebene des Oszillators (1) angeordnet sind, wobei die erste (51) und zweite Klinge (52) geometrisch identisch sind, wobei die Vielzahl flexibler Klingen auch eine dritte (53) Klinge aufweist, die in einer zweiten Ebene senkrecht zur Ebene des Oszillators (1) und schneidend mit der ersten Ebene angeordnet ist, wobei die dritte (53) Klinge zwischen der ersten (51) und der zweiten (52) Klinge angeordnet ist und eine doppelte Höhe wie die der ersten (51) oder der zweiten (52) Klinge aufweist, und dass die geometrische Oszillationsachse (7) des Oszillators (1) durch den Schnittpunkt der ersten Ebene und der zweiten Ebene bestimmt ist, wobei die geometrische Oszillationsachse (7) die erste (51) und zweite (52) Klinge und die dritte (53) Klinge bei 7/8 ihrer jeweiligen Länge kreuzt.

## Claims

1. A rotary oscillator (1) for a timepiece comprising:
- a support element (2) intended to allow the assembly of the oscillator (1) on a timepiece,
- a balance (3),
- a plurality of flexible blades connecting the support element (2) to the balance (3) and able to exert a return torque on the balance (3),
- a felloe (4) mounted secured to the balance (3),
the plurality of flexible blades including at least two flexible blades whose first (51) blade disposed in a first plane perpendicular to the plane of the oscillator (1), and a second (53) blade disposed in a second plane perpendicular to the plane of the oscillator (1) and intersecting with the plane,
the first (51) and second (53) blades being of identical geometry, and **characterized in that** the geometrical axis of oscillation (7) of the oscillator (1) is defined by the intersection of the first plane and second plane, said geometrical axis of oscillation (7) crossing the first (51) and second (53) blades at the 7/8^{th} of their respective length.

2. The rotary oscillator (1) for a timepiece comprising:
- a support element (2) intended to allow the assembly of the oscillator (1) on a timepiece,
- a balance (3),
- a plurality of flexible blades (51, 52, 53) connecting the support element (2) to the balance (3) and able to exert a return torque on the balance (3),
- a felloe (4) mounted secured to the balance (3),
the plurality of flexible blades including a pair formed of a first (51) and a second (52) blade disposed in a first plane perpendicular to the plane of the oscillator (1), the first (51) and second (52) blades being of identical geometry,
**characterized in that** the plurality of flexible blades also includes a third (53) blade disposed in a second plane perpendicular to the plane of the oscillator (1) and intersecting with the first plane, said third (53) blade being inserted between the first (51) and the second (52) blade and having a height that is twice that of the first (51) or second (52) blade,
and **in that** the geometrical axis of oscillation (7) of the oscillator (1) is defined by the intersection of the first plane and of the second plane, said geometrical axis of oscillation (7) crossing the first (51) and second (52) blades and the third (53) blade at the 7/8^{th} of their respective length.

3. The rotary oscillator (1) according to claim 1 or 2, **characterized in that** the balance (3) comprises a plurality of housings (32) each receiving an inertia block (6), said housings (32) being evenly distributed over the balance (3), and disposed equidistantly from the geometrical axis of oscillation (7).

4. The rotary oscillator (1) according to claim 3, **characterized in that** each of the inertia blocks (6) has a center of gravity positioned in an eccentric manner in each housing (32).

5. The rotary oscillator (1) according to claim 3, **characterized in that** the balance (3) is structured so as to define, at each housing (32), an elastic element (33) taking place at least partially in said housing (32).

6. The rotary oscillator (1) according to any of the preceding claims, **characterized in that** the support element (2), the balance (3) including said elastic elements (33), and the flexible blades (51, 52, 53) are monolithically manufactured.

7. The rotary oscillator (1) according to claim 6, **characterized in that** the support element (2), the balance (3) including said elastic elements (33), and the flexible blades (51, 52, 53) are made of silicon.

8. The rotary oscillator (1) according to claim 7, **characterized in that** the flexible blades (51, 52, 53) are coated with SiO₂.

9. The rotary oscillator (1) according to claim 8, **characterized in that** the thickness of the SiO2 coating is determined so as to compensate, at least partially, for the thermal drift of the elasticity coefficient of the Young's modulus of the flexible blades (51, 52, 53).

10. The rotary oscillator (1) according to claim 8, **characterized in that** the thickness of the SiO2 coating is determined so as to compensate, at least partially, for the thermal drift of the balance (3) inertia.

11. The rotary oscillator (1) according to claim 1 or 2, **characterized in that** the felloe (4) is made of a material with a density greater than the density of the material of the balance (3), the felloe (4) being secured to the balance (3) and having a central symmetry, whose center is the geometrical axis of oscillation (7) of the oscillator (1).

12. The rotary oscillator (1) according to claim 11, **characterized in that** said oscillator (1) has a circular periphery concentric with the geometrical axis of oscillation (7) .

13. The rotary oscillator (1) according to claim 11, **characterized in that** the felloe (4) is a segmented or monolithic ring.

14. The rotary oscillator (1) according to claims 3 and 13, **characterized in that** the felloe (4) and the inertia blocks (6) are made of the same material with a density higher than the material of the balance (3).

15. The rotary oscillator (1) according to claims 7 and 14, **characterized in that** the balance (3) is made of silicon and the felloe (4) is made of gold, the balance (3) and the felloe (4) being assembled by thermo-compression.

16. A micro-system (8) adapted to be implemented in an oscillator (1) according to claim 6, made of monolithic silicon and comprising:
- a support element (2) intended to allow the assembly of the oscillator (1) on a timepiece,
- a balance (3),
- a plurality of flexible blades connecting the support element (2) to the balance (3) and able to exert a return torque on the balance (3),
and wherein the plurality of flexible blades includes at least two flexible blades, whose first (51) blade is disposed in a first plane perpendicular to the plane of the oscillator (1), and a second (53) blade is disposed in a second plane perpendicular to the plane of the oscillator (1) and intersecting with the first plane, the first (51) and second (53) blades being of identical geometry, the geometrical axis of oscillation (7) of the oscillator (1) being defined by the intersection of the first plane and second plane, said geometrical axis of oscillation (7) crossing the first (51) and second (53) blades at 7/8^{th} of their respective length.

17. The micro-system (8) adapted to be implemented in an oscillator (1) according to claim 6, made of monolithic silicon and comprising:
- a support element (2) intended to allow the assembly of the oscillator (1) on a timepiece,
- a balance (3),
- a plurality of flexible blades connecting the support element (2) to the balance (3) and able to exert a return torque on the balance (3),
and wherein the plurality of flexible blades includes a pair formed of a first (51) and a second (52) blade disposed in a first plane perpendicular to the plane of the oscillator (1), the first (51) and second (52) blades being of identical geometry, the plurality of flexible blades also includes a third (53) blade disposed in a second plane perpendicular to the plane of the oscillator (1) and intersecting with the first plane, said third (53) blade being inserted between the first (51) and the second (52) blade and having a height that is twice that of the first (51) or second (52) blade, and in that the geometrical axis of oscillation (7) of the oscillator (1) is defined by the intersection of the first plane and second plane, said geometrical axis of oscillation (7) crossing the first (51) and second (52) blades and the third (53) blade at the 7/8^{th} of their respective length.
